# EUROPÄISCHE PATENTSCHRIFT

(11) **EP 1 201 417 B1**
(45) Veröffentlichungstag und Bekanntmachung des Hinweises auf die Patenterteilung: **02.03.2005**
(21) Anmeldenummer: 01125732.6
(22) Anmeldetag: 27.10.2001
(51) Int. Cl.: B31B 1/04, B31B 1/62, B31B 1/82

(54) **Verfahren und Vorrichtung zur Herstellung von Kartonzuschnitten**
Method and apparatus for making carton blanks
Procédé et dispositif de préparation de flans en carton

(30) Priorität: 30.10.2000 DE 10053793
(43) Veröffentlichungstag der Anmeldung: 02.05.2002
(73) Patentinhaber: Heiber & Schröder Maschinenbau GmbH, 40699 Erkrath (DE)
(72) Erfinder: Fisch, Juan Frederico, 40789 Monheim (DE); Heiber, Wolfgang, 40699 Erkrath (DE); Schröder-Frerkes, Julius, Dr.-Ing., 40699 Erkrath (DE)
(74) Vertreter: Mey, Klaus-Peter, Dr.-Ing. Dipl.-Wirtsch.-Ing.

(56) Entgegenhaltungen:
- WO-A-89/04252
- DE-A- 3 129 496
- US-A- 4 055 111
- US-A- 4 416 651

## Beschreibung

Die Erfindung betrifft ein Verfahren und eine Vorrichtung zur Herstellung von Kartonzuschnitten mit aufgeklebten Zweitmaterialstücken, vorzugsweise Folienstücken, zur Verwendung als Faltschachteln mit Folienfenster, wobei die Kartonzuschnitte an einer Leimstation mittels Klischeezylinder beleimt werden, um anschließend durch einen Saugzylinder die Folienstücke aufgelegt zu erhalten, wobei der Transport der Kartonzuschnitte durch Saugriemen erfolgt.

Im Bereich der Fenstereinklebung für Faltschachteln sind entsprechende Maschinen seit langem bekannt. Das Grundprinzip dieser Maschinen besteht darin, dass Kartonzuschnitte aus einem Magazin vereinzelt werden, danach in einer Kettenstation in Laufrichtung und in Querrichtung ausgerichtet werden, dann in einer Leimstation mittels Klischeezylinder beleimt werden, um dann einem Saugzylinder zugeführt zu werden, der das Folienstück auf den beleimten Kartonzuschnitt auflegt. Der Transport der Kartonzuschnitte vom Leimwerk zum Saugzylinder erfolgt dabei vorzugsweise mittels Saugriemen, je nach Maschinenbreite und Bauart zwischen 1 und 12 Saugriemen.

Für den Fall, dass ein Zuschnitt ausbleibt, haben alle bekannten Maschinen eine Einrichtung, die entweder die unter dem beleimenden Zylinder befindlichen Saugriemen absenken oder den gesamten Leimzylinder anheben, damit eine Kontaminierung der Saugriemen vermieden wird.

Eine Kontaminierung der Saugriemen kann durch die Klischees erfolgen, mittels derer der Leimauftrag auf die Kartonzuschnitte vorgenommen wird. Die Klischees bestehen aus flexiblem Gummi oder Kunststoff. Diese Flexibilität ist notwendig, um über das gesamte Leimbild einen guten Leimauftrag zu gewährleisten, da sowohl der Kartonzuschnitt, das Klischee und die den Kartonzuschnitt unterstützende Fläche in der Praxis nicht vollkommen eben sind. Der Druck des Klischeezylinders auf den Kartonzuschnitt wird so eingestellt, dass ein optimales Leimbild entsteht. Bleibt ein Kartonzuschnitt - Dicke etwa 0,4 mm - aus, so berührt das Leimklischee den die Kartonzuschnitte transportierenden Saugriemen und gibt den Leim an diesen ab. Diese Leimkontaminierung führt dazu, dass die Leimablagerungen nach einem Rundlauf des Saugriemens an die Unterseite eines der folgenden Kartonzuschnitte abgegeben werden und somit dieser Kartonzuschnitt zur Ausschussware wird.

Die Absenkung der Saugriemen nur in der Bahn, in der der Kartonzuschnittausgeblieben ist, ist deshalb notwendig, damit die anderen Bahnen, in denen parallel zu dem ausgebliebenen Zuschnitt die Zuschnitte vorhanden sind, eine ordnungsgemäße Beleimung erfahren.

Das Vorhandensein mehrerer Saugriemen hat den Nachteil, dass Zuschnitte, die breiter als ein Saugriemen sind, zwangsläufig von mehr als einem Saugriemen transportiert werden. Da die Saugriemen in der Praxis immer leicht unterschiedliche Geschwindigkeit haben - durch unterschiedliche Spannungen, durch unterschiedliche Reibwerte der die Saugriemen unterstützenden Flächen, etc. - führt dies zu minimalen Verdrehungen der Kartonzuschnitte während des Transportes von der den Kartonzuschnitt ausrichtenden Kettenstation bis zu dem das Fenster auflegenden Saugzylinder. Dieser Effekt ist immer dann störend, wenn aufgrund der Gestaltung des Kartons eine hohe Präzision für das Auflegen des Fensters gefordert ist. Daher ist der Transport mit nur einem Saugriemen stets die beste Alternative. Der Einsatz nur eines Saugriemens behindert jedoch die mehrbahnige Produktionsweise, da es bis zum Zeitpunkt der Erfindung kein System gab, welches die partielle Absenkung innerhalb eines einzigen Saugriemens erlaubte.

Aus der DE-A-31 29 496 ist ein Verfahren zum kontinuierlichen Herstellen von Faltschachteln bekannt, bei dem ein Fensteröffnungsbereich mit einem Folienstück aus flexiblem Kunststoffmaterial überklebt wird. Die Folie wird von einer Vorratsrolle abgezogen, in Stücke geschnitten und angeblich passgenau über die vorgestanzten Fensteröffnungsbereiche geklebt.

Aus der EP-0 391 927 B1 ist ein Verfahren zur Herstellung von Folienzuschnitten für Faltschachteln mit Winkelfenstem bekannt, bei welchem in mit einem Ausschnitt versehene Faltschachtelzuschnitte Folienzuschnitte aus einem durchsichtigen Kunststoff eingeklebt werden. Das Material für die Folienzuschnitte wird dabei kontinuierlich von einer Rolle abgewickelt und die Folienzuschnitte zur Herstellung von Faltschachteln mit den Faltschachtelzuschnitten verklebt.

Mittels der vorgenannten Vorrichtungen ist jedoch insbesondere bei mehrbahniger Fahrweise eine präzise Ausrichtung der Faltschachtelzuschnitte nicht möglich.

Der Erfindung liegt die Aufgabe zugrunde, ein Verfahren und eine Vorrichtung aufzuzeigen, mittels derer die vorstehend genannten Nachteile vermieden werden können und insbesondere unter Vermeidung einer Kontaminierung der Saugriemen eine hohe Präzision für das Auflegen der Folienfenster auf die Kartonzuschnitte gewährleistet werden kann, bei gleichzeitig hoher Produktionsrate durch ein- oder mehrbahnige Fahrweise und mit dem Ziel, die Kosten für Herstellung der Faltschachteln und Wartung der Produktionsanlage drastisch zu reduzieren.

Zur Lösung wird bei einem Verfahren der im Oberbegriff von Anspruch 1 genannten Art mit der Erfindung vorgeschlagen, dass der oder die Saugriemen im Bereich des Klischeezylinders derart unterstützt werden, dass je nach Ausbildung der Stützeinrichtung definierte Teilbereiche eines oder mehrerer Saugriemen gegen den Klischeezylinder bewegt bzw. aus dem Kontaktbereich des Klischeezylinders entfernt werden. Im Falle des Ausbleibens eines Kartonzuschnittes werden insbesondere bei mehrbahniger Fahrweise die entsprechenden Saugriemen in einem Teilbereich einer Bahn vorteilhaft und erfindungsgemäß abgesenkt und auf diese Weise bei Aufrechterhaltung einer verhältnismäßig hohen Produktionsrate eine Kontaminierung der folgenden Kartonzuschnitte vermieden.

Nach einer Ausgestaltung der Erfindung ist vorgesehen, dass bei mehrbahniger, paralleler Fahrweise der Kartonzuschnitte vorzugsweise nur zwei bis vier Saugriemen parallel eingesetzt und in Teilbereichen senk- und hebbar gefahren werden.

In einer besonders bevorzugten Variante der Erfindung ist bei mehrbahniger, paralleler Fahrweise der Kartonzuschnitte nur ein Saugriemen vorgesehen, der in Teilbereichen sowohl in Längs- als auch in Querrichtung senk- und hebbar gefahren wird.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Fig. 1: eine schematische Seitenansicht der erfindungsgemäßen Vorrichtung zur Herstellung von Kartonzuschnitten mit aufgeklebten Folienstücken,
- Fig. 2: eine schematische Draufsicht auf eine mehrbahnige Anlage nach Fig. 1,
- Fig. 3: eine schematische Draufsicht auf eine mehrbahnige Anlage nach Fig. 1,
- Fig. 4: eine schematische Vorderansicht auf einen Klischeezylinder mit darunter angeordneter erfindungsgemäßer Stützeinrichtung als Andrucksegmente sowie flexiblen Lochblechen in Wartestellung,
- Fig. 5: eine schematische Vorderansicht auf einen Klischeezylinder mit darunter angeordneter erfindungsgemäßer Stützeinrichtung als Andrucksegmente sowie flexiblen Lochblechen in teils abgesenkter Position.

Aus den Figuren 1 und 2 ist das Verfahrensschema zur Herstellung von Kartonzuschnitten 7 mit aufgeklebten Zweitmaterialstücken, vorzugsweise Folienstücken 2, zur Verwendung als Faltschachteln mit Folienfenster ersichtlich.

Die Kartonzuschnitte 7 werden dabei aus einem Magazin 8 abgezogen und über eine Kettenstation 9 zu den Saugriemen 12 gefördert und dort im Einflussbereich der Stützeinrichtung / Andrucksegmente 10 von oben an der Leimstation 5 mittels Klischeezylinder 4 beleimt werden. Der Klischeezylinder 4 bzw. dessen Leimklischees (15, Fig. 4 und 5) werden aus der Leimwanne 6 mit Leim versorgt. Von einer Folienrolle wird gleichzeitig eine Folienbahn an einer Abschneideeinrichtung 1 in Folienstücke 2 unterteilt, die von einem Saugzylinder 3 aufgenommen werden und auf einem beleimten Kartonzuschnitt 7 passgenau abgelegt, wonach beide zusammen gefügt mittels eines Abtransportbandes 13 zu einer Stapeleinrichtung (nicht dargestellt) weitertransportiert oder direkt weiterverarbeitet, d. h. aufgerichtet und befüllt werden.

Oberhalb der zum Ausrichten der Kartonzuschnitte 7 dienenden Kettenstation 9 befindet sich je Bahn eine Lichtschranke 17, die taktmäßig das Vorhandensein eines Kartonzuschnitts 7 prüft. Sofern ein Kartonzuschnitt 7 fehlt, erzeugt die Lichtschranke 17 einen Impuls, der zur Absenkung der im Bereich der betreffenden Bahn befindlichen Andrucksegmente 10 führt. Sobald die Lichtschranke 10 wieder einen Kartonzuschnitt 7 in der betreffenden Bahn erkennt, heben sich die Andrucksegmente 10 wieder und gewährleisten einen sicheren Leimauftrag.

In Figur 3 ist im Unterschied zu Fig. 2 eine Fenstereinklebemaschine in Aufsicht mit nur einem Saugriemen 12 schematisch dargestellt.

Aus der Zusammenschau der Figuren 4 und 5 ist die Arbeitsweise nach dem erfindungsgemäßen Verfahren deutlich erkennbar. Danach werden die Saugriemen 12 im Bereich des Klischeezylinders 4 derart unterstützt, dass je nach Ausbildung der Stützeinrichtung 10 definierte Teilbereiche eines und/oder mehrerer Saugriemen 12 gegen den Klischeezylinder 4 bewegt bzw. aus dem Kontaktbereich des Klischeezylinders 4 entfernt werden, wobei zweckmäßigerweise oberhalb der Andrucksegmente der Stützeinrichtung (10) und unterhalb der Saugriemen (12) flexible Lochbleche (16) in Breite der jeweiligen Andrucksegmente angeordnet sind.

Die erfindungsgemäßen Maßnahmen und Ausgestaltungen sind nicht auf die in den Zeichnungsfiguren dargestellten Ausführungsbeispiele beschränkt. Mögliche Abwandlungen der erfindungsgemäßen Vorrichtung können darin bestehen, dass beispielsweise die Stützeinrichtung bzw. die Andrucksegmente unterschiedliche Querschnittsformen aufweisen und/oder verschiedenartige Baugruppen kombiniert werden. Die jeweilige konstruktive Ausgestaltung ist in Anpassung an besondere Verwendungen dem Fachmann freigestellt.

### Bezugszeichenliste

- 1: Abschneideeinrichtung
- 2: Folienstück
- 3: Saugzylinder
- 4: Klischeezylinder
- 5: Leimstation
- 6: Leimwanne
- 7: Kartonzuschnitte
- 8: Magazin
- 9: Kettenstation

- 10: Stützeinrichtung, Andrucksegmente
- 12: Saugriemen
- 13: Abtransportband
- 15: Leimklischee
- 16: flexible Lochbleche
- 17: Lichtschranke

## Patentansprüche

1. Vorrichtung zur kontinuierlichen Herstellung von Kartonzuschnitten (7) mit aufgeklebten Zweitmaterialstücken, vorzugsweise Folienstücken (2), zur Verwendung als Faltschachteln mit Folienfenster, bestehend in Transportrichtung der Kartonzuschnitte (7) aus einer Kettenstation (9) zur Ausrichtung und zum Transport der Kartonzuschnitte (7), einer Stützeinrichtung (10) mit mindestens einem darüberlaufenden Saugriemen (12) zum weiteren Transport der Kartonzuschnitte (7), einer oberhalb des vorderen Bereichs der Stützeinrichtung (10) angeordneten Leimstation (5) mit Klischeezylinder (4) und einer oberhalb des mittleren bis hinteren Bereichs der Stützeinrichtung (10) angeordneten Folien-Abschneidevorrichtung (1) mit Saugzylinder (3) zum Aufbringen der Folien (2) auf die beleimten Kartonzuschnitte (7), **dadurch gekennzeichnet, dass** die Stützeinrichtung (10) aus einer Vielzahl heb- und senkbarer Andrucksegmente besteht.

2. Vorrichtung nach Anspruch 1, **dadurch gekennzeichnet, dass** oberhalb der Andrucksegmente der Stützeinrichtung (10) und unterhalb des bzw. der Saugriemen (12) flexible Lochbleche (16) in Breite der jeweiligen Andrucksegmente angeordnet sind.

3. Vorrichtung nach Anspruch 1 oder 2, **dadurch gekennzeichnet, dass** oberhalb der Andrucksegmente der Stützeinrichtung (10) und unterhalb des bzw. der Saugriemen (12) Rollen in Breite der jeweiligen Andrucksegmente angeordnet sind.

4. Vorrichtung nach Anspruch 1, 2 oder 3, **dadurch gekennzeichnet, dass** sich oberhalb der Kettenstation (9) je Bahn eine Lichtschranke (17) befindet, die das Vorhandensein eines Kartonzuschnittes (7) prüft.

5. Vorrichtung nach einem oder mehreren der Ansprüche 1 bis 4, **dadurch gekennzeichnet, dass** bei mehrbahniger Fahrweise vorzugsweise nur zwei bis vier Saugriemen (12) parallel angeordnet und in Teilbereichen senk- und hebbar ausgebildet sind.

6. Vorrichtung nach einem oder mehreren der Ansprüche 1 bis 4, **dadurch gekennzeichnet, dass** bei mehrbahniger Fahrweise nur ein Saugriemen (12) vorgesehen ist, der in Teilbereichen sowohl in Längs- als auch in Querrichtung senk- und hebbar ausgebildet ist.

7. Verfahren zur kontinuierlichen Herstellung von Kartonzuschnitten (7) mit aufgeklebten Zweitmaterialstücken, vorzugsweise Folienstücken (2), zur Verwendung als Faltschachteln mit Folienfenster, wobei die Kartonzuschnitte (7) an einer Leimstation (5) mittels Klischeezylinder (4) beleimt und durch einen Saugzylinder (3) mit jeweils einem Folienstück (2) belegt werden und wobei der Transport der Kartonzuschnitte (7) durch einen oder mehrere Saugriemen (12) erfolgt, in einer Vorrichtung nach einem oder mehreren der vorhergehenden Ansprüche, **dadurch gekennzeichnet, dass** der oder die Saugriemen (12) im Bereich des Klischeezylinders (4) durch die Andrucksegmente der Stützeinrichtung (10) derart partiell unterstützt werden, dass je nach deren Ausbildung definierte Teilbereiche eines oder mehrerer Saugriemen (12) gegen den Klischeezylinder (4) bewegt bzw. aus dem Kontaktbereich des Klischeezylinders (4) entfernt werden.

8. Verfahren nach Anspruch 7, **dadurch gekennzeichnet, dass** die partielle Unterstützung der Saugriemen (12) und ihre Heb- und Senkbewegung bezüglich des Klischeezylinders (4) durch die Andrucksegmente sensorgesteuert erfolgt, vorzugsweise mittels Lichtschranken (17).

9. Verfahren nach Anspruch 7 oder 8, **dadurch gekennzeichnet, dass** bei mehrbahniger, paralleler Fahrweise zur Herstellung von Kartonzuschnitten (7) mit aufgeklebten Zweitmaterialstücken vorzugsweise nur zwei bis vier Saugriemen (12) parallel eingesetzt und in Teilbereichen senk- und hebbar gefahren werden.

10. Verfahren nach Anspruch 7 oder 8, **dadurch gekennzeichnet, dass** bei mehrbahniger, paralleler Fahrweise zur Herstellung von Kartonzuschnitten (7) mit aufgeklebten Zweitmaterialstücken nur ein Saugriemen (12) vorgesehen ist, der in Teilbereichen sowohl in Längs- als auch in Querrichtung senk- und hebbar gefahren wird.

## Claims

1. Device for continuous production of cardboard blanks (7) with adhesively attached second-material pieces, preferably pieces (2) of film, for use as collapsible boxes with film windows, consisting in transport direction of the cardboard blanks (7) of a chain station (9) for orientation and transport of the cardboard blanks (7), a support device (10) with at least one suction belt (12), which runs thereabove, for further transport of the cardboard blanks (7), a gluing station (5), which is arranged above the forward region of the support device (10), with block cylinder (4), and a film cutting-off device (7), which is arranged above the centre to rear region of the support device (10), with a suction cylinder (6) for applying the film (2) to the glued cardboard blanks (7), **characterised in that** the support device (7) consists of a plurality of raisable and lowerable presser segments.

2. Device according to claim 1, **characterised in that** flexible apertured plates (16) are arranged above the presser segments of the support device (10) and below the suction belt or belts (12) in the width of the respective presser segment.

3. Device according to claim 1 or 2, **characterised in that** rollers are arranged above the presser segments of the support device (10) and below the suction belt or belts (12) in the width of the respective presser segment.

4. Device according to claim 1, 2 or 3, **characterised in that** a light barrier (17) which checks the presence of a cardboard blank (7) is disposed above the chain station (9) and for each track.

5. Device according to one or more of claims 1 to 4, **characterised in that** in the case of a multi-track mode of travel preferably only two to four suction belts (12) are arranged in parallel and are constructed to be raisable and lowerable in part regions.

6. Device according to one or more of claims 1 to 4, **characterised in that** in the case of a multi-track mode of travel only one suction belt (12) is provided, which is constructed to be raisable and lowerable in part regions not only in longitudinal direction, but also in transverse direction.

7. Method for continuous production of cardboard blanks (7) with adhesively attached second-material pieces, preferably pieces (2) of film, for use as collapsible boxes with film windows, wherein the cardboard blanks (7) are glued at a gluing station (5) by means of a block cylinder (4) and are each covered with a respective piece (2) of film by a suction cylinder (3) and wherein the transport of the cardboard blanks (7) is carried out by one or more suction belts (12), in a device according to one or more of the preceding claims, **characterised in that** the suction belt or belts (12) is or are partially supported in the region of the block cylinder (4) by the presser segments of the support device (10) in such a manner that part regions, which are defined in dependence on the respective construction thereof, of one or more suction belts (12) are moved against the block cylinder (4) or removed from the contact region of the block cylinder (4).

8. Method according to claim 7, **characterised in that** the partial support of the suction belt (12) and the raising and lowering movement thereof with respect to the block cylinder (4) is carried out by the presser segments in sensor-controlled manner, preferably by means of light barriers (17).

9. Method according to claim 7 or 8, **characterised in that** in the case of a multi-track, parallel mode of travel for production of cardboard blanks (7) with adhesively attached second-material pieces preferably only two to four suction belts (12) are used in parallel and are moved to be raisable and lowerable in part regions.

10. Method according to claim 7 or 8, **characterised in that** in the case of a multi-track, parallel mode of travel for production of cardboard blanks (7) with adhesively attached second-material pieces only one suction belt (12) is provided, which is moved to be raisable and lowerable in part regions not only in longitudinal direction, but also in transverse direction.

## Revendications

1. Dispositif de fabrication en continu de découpes de carton (7) avec des pièces d'un second matériau collées, de préférence des pièces en film (2), destinées à être utilisées en tant que boites pliantes dotées de fenêtres en film, constitué, dans la direction de transport des découpes de carton (7), d'une station à chaîne (9) pour l'orientation et le transport des découpes de carton (7), d'un dispositif de support (10) comportant sur celui-ci au moins une courroie à ventouses (12) pour continuer à transporter les découpes de carton (7), d'une station de collage (5) disposée au-dessus de la zone avant du dispositif de support (10) avec un cylindre porte-cliché (4), et un dispositif de découpe de films (1) disposé au-dessus de la zone médiane jusqu'à la zone arrière du dispositif de support (10) et doté d'un cylindre à aspiration (3) pour amener les films (2) sur les découpes de carton collées (7),
**caractérisé en ce que**
le dispositif de support (10) se compose de plusieurs segments d'impression pouvant être levés et abaissés.

2. Dispositif selon la revendication 1,
**caractérisé en ce qu'**
au-dessus des segments d'impression du dispositif de support (10) et en dessous de la ou des courroie(s) à ventouses (12) sont disposées des tôles perforées flexibles (16) dans la largeur des segments d'impression respectifs.

3. Dispositif selon la revendication 1 ou 2,
**caractérisé en ce qu'**
au-dessus des segments d'impression du dispositif de support (10) et en dessous de la ou des courroie(s) à ventouses (12) sont disposés des rouleaux dans la largeur des segments d'impression respectifs.

4. Dispositif selon la revendication 1, 2 ou 3,
**caractérisé en ce qu'**
une barrière photoélectrique (17) se trouve au-dessus de la station à chaîne (9) pour chaque voie, et contrôle la présence d'une découpe de carton (7).

5. Dispositif selon l'une ou plusieurs des revendications 1 à 4,
**caractérisé en ce que**
pour un mode de transport à plusieurs voies, de préférence uniquement deux à quatre courroies à ventouses (12) sont disposées parallèlement et sont configurées de façon à pouvoir être levées et abaissées dans des zones partielles.

6. Dispositif selon l'une ou plusieurs des revendications 1 à 4,
**caractérisé en ce que**
pour un mode de transport à plusieurs voies, il est prévu seulement une courroie à ventouses (12), qui est configurée dans des zones partielles de façon à pouvoir être levée et abaissée à la fois dans la direction longitudinale et dans la direction transversale.

7. Procédé de fabrication en continu de découpes de carton (7) ayant des pièces d'un second matériau collées, de préférence des pièces en film (2), destinées à être utilisées en tant que boîtes pliantes dotées d'une fenêtre en film, les découpes de carton (7) étant collées au niveau d'une station de collage (5) au moyen de cylindres prote-clichés (4) et étant recouvertes à l'aide d'un cylindre à aspiration (3) avec respectivement une pièce en forme de film (2) et le transport des découpes de carton (7) s'effectuant par le biais d'une ou plusieurs courroies à ventouses (12) dans un dispositif selon l'une ou plusieurs des revendications précédentes,
**caractérisé en ce que**
la ou les courroie(s) à ventouses (12), dans la zone du cylindre porte-clichés (4), sont soutenues partiellement par les segments d'impression du dispositif de support (10) de telle sorte que selon leur configuration, des zones partielles définies d'une ou de plusieurs courroies à ventouses (12) sont amenées contre le cylindre porte-cliché (4) ou sont éloignées de la zone de contact du cylindre porte-cliché (4).

8. Procédé selon la revendication 7,
**caractérisé en ce que**
le support partiel des courroies à ventouses (12) et leur mouvement de levage et d'abaissement par rapport au cylindre porte-cliché (4) s'effectue de façon commandée par capteur par les segments d'impression, de préférence au moyen de barrières photoélectriques (17).

9. Procédé selon la revendication 7 ou 8,
**caractérisé en ce que**
pour un mode de transport à plusieurs voies parallèles pour la fabrication de découpes de carton (7) avec des pièces d'un second matériau collées, on utilise de préférence uniquement deux à quatre courroies d'admission (12) parallèles, qui sont conçues dans des zones partielles de façon à pouvoir être levées et abaissées.

10. Procédé selon la revendication 7 ou 8,
**caractérisé en ce que**
pour un mode de transport à plusieurs voies parallèles pour la fabrication de découpes de carton (7) avec des pièces à deux matériaux collées, il est prévu uniquement une courroie à ventouses (12), qui est conçue dans des zones partielles de façon à pouvoir être levée et abaissée à la fois dans la direction longitudinale et dans la direction transversale.
